# EUROPÄISCHE PATENTSCHRIFT

(11) **EP 1 139 046 B1**
(45) Veröffentlichungstag und Bekanntmachung des Hinweises auf die Patenterteilung: **21.04.2004**
(21) Anmeldenummer: 00115777.5
(22) Anmeldetag: 21.07.2000
(51) Int. Cl.: F25J 3/04

(54) **Verfahren und Vorrichtung zur Gewinnung Sauerstoffdruckprodukt durch Tieftemperaturzerlegung von Luft**
Process and device for producing high pressure oxygen product by cryogenic air separation
Procédé et installation de production d'oxygène sous haute pression par séparation cryogénique de l'air

(30) Priorität: 29.03.2000 DE 10015602
(43) Veröffentlichungstag der Anmeldung: 04.10.2001
(73) Patentinhaber: Linde Aktiengesellschaft, 65189 Wiesbaden (DE)
(72) Erfinder: Rottmann, Dietrich, Dipl.-Ing., 81737 München (DE); Kunz, Christian, Dipl.-Ing., 81479 München (DE)
(74) Vertreter: Imhof, Dietmar

(56) Entgegenhaltungen:
- EP-A- 0 697 576
- DE-A- 19 815 885
- US-A- 5 551 258

## Beschreibung

Die Erfindung betrifft ein Verfahren und eine Vorrichtung zur Gewinnung eines Drucksauerstoff-Produkts durch Tieftemperaturzerlegung von Luft jeweils gemäß den Oberbegriffen der Ansprüche 1 und 9. Ein Verfahren und eine Vorrichtung der genannten Art sind aus EP 697576 A1 bekannt. In der EP 697 576 A wird die Gesamtluft auf etwa Hochdrucksäulendruck verdichtet und die Mischsäulenluft anschließend auf den Betriebsdruck der Mischsäule Bei der Erfindung wird die Mischsäule unter einem Druck betrieben, der niedriger als der Betriebsdruck der Hochdrucksäule des Zwei-Säulen-Systems ist, das zur Stickstoff-Sauerstoff-Trennung dient.

Das Rektifiziersystem der Erfindung kann als Zweisäulensystem, beispielsweise als klassisches Doppelsäulensystem, ausgebildet sein, aber auch als Drei- oder Mehrsäulensystem. Es kann zusätzlich zu den Kolonnen zur Stickstoff-Sauerstoff-Trennung weitere Vorrichtungen zur Gewinnung anderer Luftkomponenten, insbesondere von Edelgasen (beispielsweise Krypton, Xenon und/oder Argon) aufweisen.

Die sauerstoffreiche Fraktion, die als Einsatz für die Mischsäule verwendet wird, weist eine Sauerstoffkonzentration auf, die höher als diejenige von Luft ist und beispielsweise bei 70 bis 99,5 mol%, vorzugsweise bei 90 bis 98 mol% liegt. Unter Mischsäule wird eine Gegenstromkontaktkolonne verstanden, in der eine leichterflüchtige gasförmige Fraktion einer schwererflüchtigen Flüssigkeit entgegengeschickt wird.

Das erfindungsgemäße Verfahren eignet sich insbesondere zur Gewinnung von gasförmigem unreinem Sauerstoff unter Druck. Als unreiner Sauerstoff wird hier ein Gemisch mit einem Sauerstoffgehalt von 99,5 mol% oder weniger, insbesondere von 70 bis 99,5 mol% bezeichnet. Die Produktdrücke liegen beispielsweise bei 2,2 bis 4,9 bar, vorzugsweise bei 2,5 bis 4,5 bar. Selbstverständlich kann das Druckprodukt bei Bedarf in gasförmigem Zustand weiter verdichtet werden. entspannt, wobei die Entspannung eines Teils der Mischsäulenluft arbeitsleistend durchgeführt wird. Hierdurch kann zwar der hohe Druck dieses Teilluftstroms zur Kältegewinnung eingesetzt werden. Das bekannte Verfahren ist aber nicht in allen Fällen energetisch günstig.

Ein ähnlicher Prozess wird in der nicht vorveröffentlichten EP 1 024 464 A1 beschrieben. Hier werden erster und zweiter Einsatzluftstrom getrennt voneinander gereinigt.

Der Erfindung liegt die Aufgabe zugrunde, ein Verfahren der eingangs genannten Art und eine entsprechende Vorrichtung anzugeben, die einen besonders geringen Energieverbrauch aufweisen.

Diese Aufgabe wird dadurch gelöst, daß ein Gesamtluftstrom, der mindestens den ersten und den zweiten Einsatzluftstrom umfaßt, auf einen ersten Druck (p₂) verdichtet wird, der niedriger als der Betriebsdruck (p_{HDS}) der Hochdrucksäule ist, und unter etwa diesem ersten Druck (p₁) gereinigt wird, daß der gereinigte Gesamtluftstrom in den ersten und den zweiten Einsatzluftstrom aufgeteilt wird und daß der erste Einsatzluftstrom getrennt vom zweiten Einsatzluftstrom auf einen zweiten Druck (p₁) weiterverdichtet wird, der mindestens gleich dem Betriebsdruck (p_{HDS}) der Hochdrucksäule ist

Der Gesamtluftstrom wird also nicht auf den höchsten Druck im System verdichtet, sondern auf einen niedrigeren Wert. Der oder die Luftteile, die einen relativ hohen Druck benötigen - insbesondere die Hochdrucksäulenluft - , werden gezielt separat weiterverdichtet. Hierdurch kann man mit dem geringstmöglichen Energieeinsatz beim Verdichten der Einsatzluft auskommen.

Den geringsten apparativen Aufwand erzielt man, wenn der erste Druck etwa gleich dem Betriebsdruck der Mischsäule ist. Hierbei kann die Mischsäulenluft (zweiter Einsatzluftstrom) ohne weitere druckverändernde Maßnahmen in die Mischsäule eingeleitet werden.

Alternativ dazu kann der erste Druck niedriger als der Betriebsdruck (p_{MiS}) der Mischsäule sein. In diesem Fall wird der zweite Einsatzluftstrom getrennt vom ersten Einsatzluftstrom auf einen dritten Druck (p₃) weiterverdichtet, der mindestens gleich dem Betriebsdruck (p_{MiS}) der Mischsäule ist.

Vorzugsweise wird die flüssig auf Druck gebrachte sauerstoffreiche Fraktion vor dem Aufgeben auf die Mischsäule in indirektem Wärmeaustausch mit einem überhitzten Luftstrom angewärmt. Der überhitzte Luftstrom wird beispielsweise durch einen Teil der Einsatzluft gebildet, der sich auf Hochdrucksäulendruck befindet. Dieser wird bei einer Zwischentemperatur aus dem Hauptwärmetauscher, in dem Einsatzluft auf etwa Taupunkt abgekühlt wird, entnommen und ohne weitere temperaturverändemde Maßnahmen zu dem indirekten Wärmeaustausch mit der sauerstoffreichen Flüssigkeit gebracht. Auf diese Weise wird die Temperatur der Flüssigkeit, die auf die Mischsäule aufgegeben wird, optimal an die Verhältnisse beim Gegenstrom-Stoffaustausch innerhalb der Mischsäule angepaßt.

Kälte wird bei dem Verfahren auf günstige Weise erzeugt, indem ein dritter Einsatzluftstrom arbeitsleistend entspannt und in die Niederdrucksäule eingeleitet wird. Hierdurch kann das "natürliche" Druckgefälle zwischen dem ersten Druck oder einem anderen Verfahrensdruck ausgenutzt werden, um Isolationsverluste auszugleichen und gegebenenfalls einen Teil der Produkte zu verflüssigen.

Vorzugsweise wird der dritte Einsatzluftstrom vor der arbeitsleistenden Entspannung nachverdichtet, wobei insbesondere bei der arbeitsleistenden Entspannung erzeugte mechanische Energie zum Antrieb der Nachverdichtung verwendet wird. Hierbei kann eine Turbinen-Booster-Kombination eingesetzt werden, bei der Entspannungsturbine und Nachverdichter über eine gemeinsame Welle mechanisch gekoppelt sind.

Der dritte Einsatzluftstrom kann gemeinsam mit dem ersten und zweiten auf den ersten Druck verdichtetet und gereinigt werden. Anschließend wird er entweder unmittelbar zur Nachverdichtung geführt oder noch gemeinsam mit dem ersten Einsatzluftstrom nachverdichtet.

Alternativ zur Einblasung des dritten Einsatzluftstroms in die Niederdrucksäule kann der zweite Einsatzluftstrom nach seiner Weiterverdichtung und vor der Einspeisung in die Mischsäule arbeitsleistend entspannt werden. Die Weiterverdichtung erfolgt dann auf einen zweiten Druck, der deutlich höher als der Mischsäulendruck ist.

Die Erfindung betrifft außerdem eine Vorrichtung gemäß Patentanspruch 9.

Die Erfindung sowie weitere Einzelheiten der Erfindung werden im folgenden anhand von in den Zeichnungen dargestellten Ausführungsbeispielen näher erläutert. Hierbei zeigen:
- Figur 1: ein Verfahren und eine Vorrichtung mit arbeitsleistender Entspannung eines Teils der auf den ersten Druck verdichteten Luft,
- Figur 2: einen abgewandelten Prozeß mit arbeitsleistender Entspannung eines Teils der auf den zweiten Druck verdichteten Luft,
- Figur 3: ein Verfahren mit arbeitsleistender Entspannung der Mischsäulenluft und
- Figur 4: eine andere Variante von Figur 1 ohne Nachverdichtung der Turbinenluft.

Bei dem in Figur 1 dargestellten Prozeß wird Einsatzluft 1 in einem zweistufigen Luftverdichter 2 mit Nachkühlung auf einen ersten Druck p₁ von beispielsweise 2,7 bis 3,7 bar, vorzugsweise etwa 3,2 bar gebracht und tritt unter diesem Druck in eine Reinigungseinrichtung 3 ein, die vorzugsweise durch ein Paar von Molekularsiebadsorbern gebildet wird. Die gereinigte Gesamtluft 4 wird in drei Teilströme 5, 6, 7 aufgeteilt.

Der erste Einsatzluftstrom 5 wird in einem ersten Nachverdichter 8 auf einen zweiten Druck p₂ von beispielsweise 4,4 bis 7,0 bar, vorzugsweise etwa 5,7 bar weiterverdichtet und strömt nach Nachkühlung 9 in einen Hauptwärmetauscher 10 ein. Der erste Einsatzluftstrom verläßt den Hauptwärmetauscher 10 über Leitung 11 bei etwa Taupunktstemperatur und wird über Leitung 12 in eine Hochdrucksäule 13 eingespeist. Der Betriebsdruck p_{HDS} der Hochdrucksäule 13 beträgt beispielsweise 4,3 bis 6,9 bar, vorzugsweise etwa 5,6 bar. Das Rektifiziersystem weist außerdem eine Niederdrucksäule 14 auf, die unter beispielsweise 1,3 bis 1,7 bar, vorzugsweise etwa 1,5 bar betrieben wird.

Der zweite Einsatzluftstrom 6 wird unter etwa dem ersten Druck p₁ (abzüglich Leitungsverlusten und Druckverlusten in der Reinigungseinrichtung) ebenfalls durch den Hauptwärmetauscher 10 geleitet und strömt schließlich über Leitung 15 der Mischsäule zu. Die Einspeisestelle liegt unmittelbar über dem Sumpf der Mischsäule 16.

Der dritte Teilstrom 7 wird von etwa dem ersten Druck p₁ in einem zweiten Nachverdichter 17 auf einen dritten Druck p₃ von beispielsweise 3,8 bis 5,6 bar, vorzugsweise etwa 4,7 bar nachverdichtet und nach Nachkühlung 18 über Leitung 19 dem warmen Ende des Hauptwärmetauschers zugeleitet. Er wird jedoch lediglich auf eine Zwischentemperatur abgekühlt und bereits vor dem kalten Ende über Leitung 50 wieder aus dem Hauptwärmetauscher 10 abgezogen und in einer Turbine 20 arbeitsleistend entspannt. Die entspannte Luft 21 wird in die Niederdrucksäule 14 eingeblasen. Nachverdichter 17 und Turbine 20 sind unmittelbar mechanisch gekoppelt.

Das Rektifiziersystem ist in den Ausführungsbeispielen als klassischer Linde-Doppelsäulen-Apparat mit einem Kondensator-Verdampfer 22 als Hauptkondensator ausgeführt Die Erfindung kann jedoch auch bei Rektifiziersystemen mit anderer Kondensator- und/oder Säulenkonfiguration eingesetzt werden.

Sauerstoffangereicherte Flüssigkeit 23 aus dem Sumpf der Hochdrucksäule 13 wird in einem ersten Unterkühlungs-Gegenströmer 24 abgekühlt und nach Drosselung 25 der Niederdrucksäule 14 an einer Zwischenstelle 26 zugeführt. Gasförmiger Stickstoff 27 vom Kopf der Hochdrucksäule 13 kann zu einem Teil 28 im Hauptwärmetauscher 10 angewärmt und als Druckstickstoffprodukt 29 gewonnen werden. Der Rest 30 wird im Hauptkondensator 22 im wesentlichen vollständig kondensiert. Der hierbei gewonnene flüssige Stickstoff 31 wird mindestens zum Teil 32 als Rücklauf auf die Hochdrucksäule 13 aufgegeben. Bei Bedarf kann ein anderer Teil 33 als Flüssigprodukt abgezogen werden. Eine Zwischenflüssigkeit (unreiner Stickstoff) der Hochdrucksäule 34 dient nach Unterkühlung 24 und Drosselung 35 als Rücklauf für die Niederdrucksäule. Gasförmiger Unreinstickstoff 36 vom Kopf der Niederdrucksäule wird in den Wärmetauschem 24 und 10 angewärmt und schließlich über Leitung 37 abgezogen. Er kann wie dargestellt als Regeneriergas für die Reinigungseinrichtung 3 eingesetzt werden.

Aus dem Sumpf der Niederdrucksäule wird flüssiger Sauerstoff 38 abgezogen, in einer Pumpe 39 auf einen Druck von beispielsweise 5,7 bis 6,5 bar, vorzugsweise etwa 6,1 bar gebracht, in einem zweiten Unterkühlungs-Gegenströmer 40 angewärmt und schließlich auf dem Kopf der Mischsäule 16 aufgegeben (41). Im zweiten Unterkühlungs-Gegenströmer 40 wird insbesondere ein überhitzter Luftstrom 42 abgekühlt, der stromaufwärts des kalten Endes des Hauptwärmetauschers vom ersten Einsatzluftstrom abgezweigt wird, und zwar bei einer Zwischentemperatur, die niedriger als die Eintrittstemperatur der Turbine 20 ist. Dieser Luftstrom wird nach seiner Abkühlung über Leitung 43 wieder mit dem ersten Einsatzluftstrom 11 vereinigt. Über das Ventil 44 wird die Menge des durch den zweiten Unterkühlungs-Gegenströmer fließenden Luftstroms eingestellt.

Vom Kopf der Mischsäule 16 wird gasförmiger unreiner Drucksauerstoff 51 abgezogen, im Hauptwärmetauscher 10 angewärmt und als Produkt 52 gewonnen. Der Mischsäule werden Sumpfflüssigkeit 45 und eine Zwischenflüssigkeit 46 entnommen und über die Leitungen 47 beziehungsweise 48 an geeigneter Stelle der Niederdrucksäule 14 zugeführt.

Figur 2 unterscheidet sich lediglich dadurch von Figur 1, daß der dritte Einsatzluftstrom 207 gemeinsam mit dem zweiten Einsatzluftstrom im ersten Nachverdichter 108 weiterverdichtet wird. Dadurch wird ein höherer Eintrittsdruck an der Turbine 20 erreicht und entsprechend mehr Kälte erzeugt.

In der Variante von Figur 3 wird die Reinigungseinrichtung unter einem ersten Druck p₁' betrieben, der höher als der Betriebsdruck p_{MiS} der Mischsäule ist. Der erste Druck p₁' beträgt hier beispielsweise 2,7 bis 3,7 bar, vorzugsweise etwa 3,2 bar. Hier wird der zweite Einsatzluftstrom 306 stromaufwärts seiner Einspeisung in die Mischsäule entspannt. Ein dritter Einsatzluftstrom, der in die Niederdrucksäule eingeblasen wird, existiert nicht. Der zweite Einsatzluftstrom 306 wird stromabwärts seiner Abzweigung von der gereinigten Gesamtluft in dem zweiten Nachverdichter 317 weiterverdichtet, der von der Turbine 320 angetrieben wird. Der auf beispielsweise 3,8 bis 5,6 bar, vorzugsweise etwa 4,7 bar weiterverdichtete zweite Einsatzluftstrom 349 wird über Leitung 350 der Turbine 320 zugeführt und dort arbeitsleistend auf etwa Mischsäulendruck p_{MiS} entspannt.

Ähnlich wie in Figur 3 wird in dem Verfahren von Figur 4 die Reinigung 3 unter einem besonders niedrigen ersten Druck p₁" von beispielsweise 2,7 bis 3,7 bar, vorzugsweise etwa 3,2 bar betrieben. Die Turbine 420 wird wie in Figur 1 mit einem dritten Einsatzluftstrom 407, 450 beaufschlagt, der allerdings hier nicht nachverdichtet wird, sondern unmittelbar von etwa dem ersten Druck p₁" aus auf etwa Niederdrucksäulendruck arbeitsleistend entspannt wird. Der von der Turbine angetriebene Nachverdichter 418 wird hier zur Weiterverdichtung des zweiten Einsatzluftstroms auf den zweiten Druck p₂ eingesetzt, der etwa gleich dem Betriebsdruck p_{MiS} der Mischsäule ist.

Bei allen Ausführungsbeispielen sind der Luftverdichter und der Nachverdichter 8, 108 vorzugsweise gemeinsam als dreistufige Maschine ausgebildet. Anders ausgedrückt wird die Weiterverdichtung des ersten Einsatzluftstroms in der dritten Stufe einer Maschine durchgeführt, deren erste und zweite Stufe zur Luftverdichtung stromaufwärts der Reinigung 3 dienen. Altemativ dazu kann diese Maschine auch vierstufig ausgebildet sein, wobei in diesem Fall die ersten drei Stufen vor der Reinigungseinrichtung 3 angeordnet sind.

## Patentansprüche

1. Verfahren zur Gewinnung eines Drucksauerstoff-Produkts durch Tieftemperaturzerlegung von Luft in einem Rektifiziersystem, das eine Hochdrucksäule (13) und eine Niederdrucksäule (14) aufweist, bei dem
◆ ein erster Einsatzluftstrom (12) in die Hochdrucksäule (13) eingeführt wird,
◆ eine sauerstoffreiche Fraktion (38) aus der Niederdrucksäule (14) flüssig auf Druck gebracht (39) und auf eine Mischsäule (16) aufgegeben (41) wird,
◆ ein zweiter Einsatzluftstrom (6, 15, 306, 406) in den unteren Bereich der Mischsäule (16) eingeleitet und in Gegenstromkontakt mit der sauerstoffreichen Fraktion (41) gebracht wird,
◆ wobei die Mischsäule (16) unter einem Druck (p_{MiS}) betrieben wird, der niedriger als der Betriebsdruck (P_{HDS}) der Hochdrucksäule (13) ist, und bei dem
◆ aus dem oberen Bereich der Mischsäule (16) gasförmiger unreiner Drucksauerstoff (51) als Kopfprodukt entnommen und als Drucksauerstoff-Produkt (52) gewonnen wird,
**dadurch gekennzeichnet, daß**
◆ ein Gesamtluftstrom (1), der den ersten und den zweiten Einsatzluftstromenthält, auf einen ersten Druck (p₁) verdichtet (2) wird, der niedriger als der Betriebsdruck (P_{HDS}) der Hochdrucksäule (13) ist, und unter etwa diesem ersten Druck (p₁) gereinigt (3) wird, daß
◆ der gereinigte Gesamtluftstrom (4) in den ersten (5) und den zweiten (6, 306, 406) Einsatzluftstrom aufgeteilt wird und daß
◆ der erste Einsatzluftstrom (5) getrennt vom zweiten Einsatzluftstrom auf einen zweiten Druck (p₂) weiterverdichtet (8, 108) wird, der mindestens gleich dem Betriebsdruck (p_{HDS}) der Hochdrucksäule (13) ist.

2. Verfahren nach Anspruch 1, **dadurch gekennzeichnet, daß** der erste Druck (p₁) etwa gleich dem Betriebsdruck (p_{MiS}) der Mischsäule (16) ist.

3. Verfahren nach Anspruch 1, **dadurch gekennzeichnet, daß** der erste Druck niedriger als der Betriebsdruck (p_{MiS}) der Mischsäule (16) ist und daß der zweite Einsatzluftstrom (306, 406) getrennt vom ersten Einsatzluftstrom auf einen dritten Druck (p₃) weiterverdichtet (317, 417) wird, der mindestens gleich dem Betriebsdruck (p_{MiS}) der Mischsäule (16) ist.

4. Verfahren nach einem der Ansprüche 1 bis 3, **dadurch gekennzeichnet, daß** die flüssig auf Druck gebrachte sauerstoffreiche Fraktion vor dem Aufgeben (41) auf die Mischsäule (16) in indirektem Wärmeaustausch (40) mit einem überhitzten Luftstrom (42) angewärmt wird.

5. Verfahren nach einem der Ansprüche 1 bis 4, **dadurch gekennzeichnet, daß** ein dritter Einsatzluftstrom (7, 50, 207, 407, 450) arbeitsleistend entspannt (20, 420) und in die Niederdrucksäule (14) eingeleitet (21) wird.

6. Verfahren nach Ansprüch 5, **dadurch gekennzeichnet, daß** der dritte Einsatzluftstrom (7) vor der arbeitsleistenden Entspannung (20) nachverdichtet (17) wird, wobei insbesondere bei der arbeitsleistenden Entspannung (20) erzeugte mechanische Energie zur Nachverdichtung (17) verwendet wird.

7. Verfahren nach einem der Ansprüche 5 bis 6, **dadurch gekennzeichnet, daß** der dritte Einsatzluftstrom durch einen Teil des Gesamtluftstroms (4) stromabwärts der Reinigung (3) gebildet wird und direkt oder nach gemeinsamer Weiterverdichtung (108) mit dem ersten Einsatzluftstrom der Nachverdichtung (17) zugeführt (7, 207) wird.

8. Verfahren nach einem der Ansprüche 1 bis 4, **dadurch gekennzeichnet, daß** der zweite Einsatzluftstrom (306, 349, 350) vor seiner Einleitung in die Mischsäule arbeitsleistend entspannt (320) wird.

9. Vorrichtung zur Gewinnung eines Drucksauerstoff-Produkts durch Tieftemperaturzerlegung von Luft mit einem Rektifiziersystem, das eine Hochdrucksäule (13) und eine Niederdrucksäule (14) aufweist, und mit
◆ einer ersten Einsatzluftleitung (5, 11, 12), die in die Hochdrucksäule (13) führt,
◆ einer Flüssigleitung (38, 41) zur Entnahme einer sauerstoffreichen Fraktion aus der Niederdrucksäule (14), die Mittel (39) zur Druckerhöhung enthält und zu einer Mischsäule (16) führt,
◆ einer zweiten Einsatzluftleitung (6, 15), die in den unteren Bereich der Mischsäule (16) führt, und mit

## Claims

1. Process for obtaining a pressurized oxygen product by low-temperature fractionation of air in a rectification system which includes a high-pressure column (13) and a low-pressure column (14), in which
◆ a first feed air stream (12) is introduced into the high-pressure column (13),
◆ an oxygen-rich fraction (38) from the low-pressure column (14) is pressurized (39) in liquid form and is added (41) to a mixing column (16),
◆ a second feed air stream (6, 15, 306, 406) is introduced into the lower region of the mixing column (16) and is brought into countercurrent contact with the oxygen-rich fraction (41),
◆ the mixing column (16) being operated at a pressure (p_{MiS}) which is lower than the operating pressure (p_{HDS}) of the high-pressure column (13), and in which
◆ gaseous impure oxygen (51) is removed as top product from the upper region of the mixing column (16) and obtained as pressurized oxygen product (52),
**characterized in that**
◆ a total air stream (1), which contains the first and second feed air streams, is compressed (2) to a first pressure (p₁) which is lower than the operating pressure (p_{HDS}) of the high-pressure column (13) and is purified (3) at approximately this first pressure (p₁), **in that**
◆ the purified total air stream (4) is divided into the first feed air stream (5) and the second feed air stream (6, 306, 406), and **in that**
◆ the first feed air stream (5) is compressed further (8, 108), separately from the second feed air stream, to a second pressure (p₂) which is at least equal to the operating pressure (p_{HDS}) of the high-pressure column (13).

2. Process according to Claim 1, **characterized in that** the first pressure (p₁) is approximately equal to the operating pressure (p_{MiS}) of the mixing column (16).

3. Process according to Claim 1, **characterized in that** the first pressure is lower than the operating pressure (p_{MiS}) of the mixing column (16), and **in that** the second feed air stream (306, 406) is compressed further (317, 417), separately from the first feed air stream, to a third pressure (p₃) which is at least equal to the operating pressure (p_{MiS}) of the mixing column (16).

4. Process according to one of Claims 1 to 3, **characterized in that** the oxygen-rich fraction which has been pressurized in liquid form, before it is added (41) to the mixing column (16), is heated in indirect heat exchange (40) with a superheated air stream (42).

5. Process according to one of Claims 1 to 4, **characterized in that** a third feed air stream (7, 50, 207, 407, 450) is expanded (20, 420) in a work-performing manner and is introduced (21) into the low-pressure column (14).

6. Process according to Claim 5, **characterized in that** the third feed air stream (7) is recompressed (17) prior to the work-performing expansion (20), with mechanical energy which is generated in particular during the work-performing expansion (20) being used for the recompression (17).

7. Process according to one of Claims 5 to 6, **characterized in that** the third feed air stream is formed by a part of the total air stream (4) downstream of the purification (3) and is fed (7, 207) directly or after further compression (108) together with the first feed air stream to the recompression (17).

8. Process according to one of Claims 1 to 4, **characterized in that** the second feed air stream (306, 349, 350) is expanded (320) in a work-performing manner before being introduced into the mixing column.

9. Apparatus for obtaining a pressurized oxygen product by low-temperature fractionation of air, having a rectification system, which includes a high-pressure column (13) and a low-pressure column (14), and having
◆ a first feed air line (5, 11, 12), which leads into the high-pressure column (13),
◆ a liquid line (38, 41) for removing an oxygen-rich fraction from the low-pressure column (14), which includes means (39) for increasing pressure and leads to a mixing column (16),
◆ a second feed air line (6, 15) which leads into the lower region of the mixing column (16), and having
◆ an oxygen product line, which is connected to the upper region of the mixing column (16),
◆ a total air line, which leads through an air compressor (2) and a purification device (3) and downstream is connected to the first and second feed air lines, **characterized by**
◆ a recompressor (8, 108) which is arranged in the first feed air line (5, 11, 12).

## Revendications

1. Procédé pour la production d'oxygène en tant que produit sous haute-pression par séparation à basse température d'air dans un système rectificateur qui présente une colonne à haute-pression (13) et une colonne à basse-pression (14), avec lequel :
- un premier courant d'air d'utilisation (12) est introduit dans la colonne à haute-pression (13),
- une fraction (38) riche en oxygène provenant de la colonne à basse-pression (14) est amenée en pression (39) à l'état liquide et est mise (41) sur une colonne de mélange (16),
- un deuxième courant d'air d'utilisation (6, 15, 306, 406) est introduit dans la zone inférieure de la colonne de mélange (16), et est mis en contact à contre-courant avec la fraction (41) riche en oxygène,
- où la colonne de mélange (16) fonctionne sous une pression (p_{MIS}) qui est plus basse que la pression de fonctionnement (p_{HDS}) de la colonne à haute-pression (13), et où
- de l'oxygène gazeux est prélevé en tant que produit de tête (51) dans la zone supérieure de la colonne de mélange (16), et est produit en tant que produit sous haute-pression (52),
**caractérisé en ce que**
- un courant d'air total (1) comprenant le premier et le deuxième courant d'air d'utilisation est comprimé (2) à une première pression (p₁) qui est plus basse que la pression de fonctionnement (p_{HDS}) de la colonne à haute-pression (13), et est purifié (3) à peu près sous cette première pression (p₁), **en ce que**
- le courant d'air total (4) purifié est partagé en un premier (5) et deuxième (6, 306, 406) courant d'air d'utilisation, et **en ce que**
- le premier courant d'air d'utilisation (5) est comprimé davantage (8, 108) à une deuxième pression (p₂) en étant séparé du deuxième courant d'air d'utilisation, laquelle pression est au moins égale à la pression de fonctionnement (p_{HDS}) de la colonne à haute-pression (13).

2. Procédé selon la revendication 1, **caractérisé en ce que** la première pression (p₁) est à peu près égale à la pression de fonctionnement (p_{MIS}) de la colonne de mélange (16).

3. Procédé selon la revendication 1, **caractérisé en ce que** la première pression est plus basse que la pression de fonctionnement (p_{MIS}) de la colonne de mélange (16), et **en ce que** le deuxième courant d'air d'utilisation (306, 406) est davantage comprimé (317, 417) à une troisième pression (p₃) en étant séparé du premier courant d'air d'utilisation, laquelle pression est au moins égale à la pression de fonctionnement (p_{MIS}) de la colonne de mélange (16).

4. Procédé selon l'une quelconque des revendications 1 à 3, **caractérisé en ce que** la fraction riche en oxygène amenée en pression à l'état liquide est préchauffée, avant la remise (41) sur la colonne de mélange (16), en échange thermique indirect (40) avec un courant d'air surchauffé (42).

5. Procédé selon l'une quelconque des revendications 1 à 4, **caractérisé en ce qu'**un troisième courant d'air d'utilisation (7, 50, 207, 407, 450) est détendu avec un rendement effectif (20, 420) et est introduit (21) dans la colonne à basse-pression (14).

6. Procédé selon la revendication 5, **caractérisé en ce que** le troisième courant d'air d'utilisation (7) est recomprimé (17) avant la détente à rendement effectif (20), moyennant quoi en particulier de l'énergie mécanique générée lors de la détente à rendement effectif (20) est utilisée pour la recompression (17).

7. Procédé selon l'une quelconque des revendications 5 à 6, **caractérisé en ce que** le troisième courant d'air d'utilisation est formé par une partie du courant d'air total (4) en aval de la purification (3), et est amené (7, 207) à la recompression (17) soit directement, soit après recompression (108) commune avec le premier courant d'air d'utilisation.

8. Procédé selon l'une quelconque des revendications 1 à 4, **caractérisé en ce que** le deuxième courant d'air d'utilisation (306, 349, 350) est détendu avec rendement effectif (320) avant son introduction dans la colonne de mélange.

9. Dispositif pour la production d'oxygène en tant que produit sous haute-pression par séparation à basse température d'air avec un système rectificateur qui présente une colonne à haute-pression (13) et une colonne à basse-pression (14), et avec :
- une première conduite d'air d'utilisation (5, 11, 12) menant dans la colonne à haute-pression (13),
- une conduite de liquide (38, 41) pour le prélèvement d'une fraction riche en oxygène dans la colonne à basse-pression (14), laquelle comporte des moyens (39) pour l'augmentation de la pression et mène vers une colonne de mélange (16),
- une deuxième conduite d'air d'utilisation (6, 15) qui mène dans la zone inférieure de la colonne de mélange (16), et avec
- une conduite de produit d'oxygène qui est reliée avec la zone supérieure de la colonne de mélange (16),
- une conduite d'air total qui mène à travers un compresseur d'air (2) et un dispositif de purification (3), et est reliée en aval avec la première et la deuxième conduite d'air d'utilisation,
**caractérisé en ce que**
- un recompresseur (8, 108) est disposé dans la première conduite d'air d'utilisation (5, 11, 12).
